# FASCICULE DE BREVET EUROPEEN

(11) **EP 0 118 411 B1**
(45) Date de publication et mention de la délivrance du brevet: **20.07.1988**
(21) Numéro de dépôt: 84870032.4
(22) Date de dépôt: 06.03.1984
(51) Int. Cl.: E04B 2/78

(54) **Perfectionnements aux systèmes d'ancrage pour panneaux de séparation**
Verankerungssysteme für Trennwände
Anchorage systems for partition panels

(30) Priorité: 07.03.1983 ES 520380
(43) Date de publication de la demande: 12.09.1984
(73) Titulaire: Munoz Carcedo, Jacinto, Madrid 18 (ES)
(72) Inventeur: Munoz Carcedo, Jacinto, Madrid 18 (ES)
(74) Mandataire: Naranjo Marcos, Maria Antonia

(56) Documents cités:
- GB-A- 1 557 693
- GB-A- 2 087 506
- GB-A- 2 107 754
- US-A- 3 049 195
- US-A- 3 370 389
- US-A- 3 841 042
- US-A- 3 995 402

## Description

La présente invention est relative aux systèmes d'ancrage pour panneaux ou parois de séparation, tels que décrits dans le préambule de la revendication 1.

On connaît déjà des systèmes d'ancrage de ce genre (voir US-A-3 049 195). Ces systèmes connus à colonnes comportant des ailettes présentent toutefois l'inconvénient de ne permettre l'encastrement ou emboîtement que d'une seule largeur ou grosseur déterminée de panneau.

La présente invention a pour but de surmonter cet inconvénient de façon qu'on puisse monter par encastrement dans un système d'ancrage simple et aisé à manipuler des panneaux d'épaisseurs différentes, par exemple des panneaux de 4,5 mm et des panneaux de 10 mm.

On a résolu ce problème en prévoyant, suivant l'invention, un système d'ancrage tel que cité au début et présentant les particularités de la partie caractérisante de la revendication 1.

Les colonnes des systèmes d'ancrage suivant l'invention portant ainsi des ailettes comportant chacune quatre nervures pour former quatre points d'ancrage et de calage présentent en plus un point d'ancrage au fond de l'espace entre les ailettes. Non seulement l'ancrage recherché de panneaux d'épaisseurs différentes est ainsi rendu possible de la manière indiquée, mais en outre, en ayant de tels points d'ancrage, le panneau ne pourra pas subir de mouvement indésirable quelconque, contrairement à ce qui se passait jusqu'à présent.

Ces avantages de l'invention et d'autres encore apparaîtront plus clairement de la description suivante donnée avec référence aux dessins annexés qui présentent un exemple de réalisation non limitatif de l'invention.
La figure 1 est une vue en perspective partielle d'une colonne avec ses ailettes suivant l'invention et à laquelle s'accouplent deux panneaux d'épaisseurs différentes.
La figure 2 montre des détails de la paumelle.
La figure 3 est une vue en plan de la colonne.
La figure 4 illustre un noyau de parachèvement.
La figure 5 présente un exemple de colonne avec élément de recouvrement supplémentaire.

Suivant l'invention et en se référant aux dessins, on utilise une colonne en profilé métallique ou autre 1 de forme polygonale en plan et dont les faces, à l'endroit des angles qu'elles forment, portent des ailettes A s'étendant radialement vers l'extérieur, chacune de ces ailettes présentant un léger grossissement à l'endroit de son point de départ et portant des nervures de chaque côté, dans chaque plan latéral, les nervures d'un côté formant un angle légèrement obtus avec les nervures prévues de l'autre côté, certaines nervures 9 étant centrales, d'autres 8 étant extérieures, ce qui donne lieu à la formation, entre les paires de nervures, d'un espace plus large à son départ et se rétrécissant jusqu'au corps central 1 de la colonne; cette disposition permet le montage de panneaux ou parements 2, 3, même s'il s'agit d'épaisseurs différentes.

De plus, on détermine, par cette disposition, quatre points d'ancrage dans le creux ou vide compris entre les ailettes et les nervures opposées, plus un cinquième point formé par le plan latéral de la colonne 1 et qui se situe au fond de l'espace formé entre les paires de nervures, de sorte que les points d'ancrage sont de cinq au total dans chaque espace 11.

Les paumelles 4 sont formées de pièces essentielles B et C coopérant entre elles, chacune de ces pièces présentant à son extrémité correspondante, une denture pouvant s'emboîter entre les ailettes de la colonne, tandis qu'à l'autre extrémité, ces pièces présentent chacune une partie creuse courbe, ces parties courbes coïncidant entre elles de manière à pouvoir introduire dans le creux ainsi formé, la tige correspondante; la denture mentionnée correspond à la zone de pression et celle-ci peut être assurée par tout moyen approprié, comme par exemple une.vis ou dispositif similaire.

Les éléments de parachèvement ou faîtes 5 qui peuvent avoir tout aspect extérieur approprié et qui sont aussi des éléments de garniture présentent des profils saillants dans leur plan inférieur 6, ces profils pouvant s'emboîter entre les ailettes et les nervures A, 8, 9 des colonnes 1, dans les espaces 11.

Pour les cas où la colonne l' n'est pas un polygone fermé mais simplement une surface courbe par exemple, on peut ajouter un élément de recouvrement 7 qui ferme l'extérieur de la colonne en pouvant s'emboîter d'une manière appropriée quelconque, par exemple grâce à des nervures P qui s'emboîtent dans des cavités H prévues aux extrémités de la zone courbe de la colonne 1'. Cette pièce de recouvrement 7 peut être d'un profil quelconque.

Il sera évidemment entendu que l'invention n'est pas limitée aux détails décrits et que bien des variantes sont possibles sans sortir pour autant du cadre de l'invention, la fabrication pouvant se faire en prévoyant toutes les formes, dimensions et matières voulues.

## Revendications

1. Système d'ancrage pour panneaux ou parois de séparation (2, 3), comprenant une ou plusieurs colonnes (1, 1') en profilé métallique ou autre et des ailettes (A), supportées par chacune de ces colonnes (1, 1') et s'étendant radialement vers l'extérieur, chacune de ces ailettes portant de chaque côté, sur chacun de leurs plans latéraux, des nervures (8, 9) qui forment entre elles un angle obtus et dont les unes (9) sont centrales et les autres (8) extérieures, les nervures opposées de deux ailettes voisines (A) formant entre elles un espace (11) plus large vers l'extérieur et plus étroit vers la colonne correspondante (1, 1'), cette disposition permettant le montage ou emboîtement de panneaux ou parois (2, 3) entre deux ailettes voisines (A), caractérisé en ce que chaque colonne (1, 1') présente un corps central façonné d'une pièce avec ses ailettes (A) et ayant une section transversale en forme de polygone ou de ligne ouverte, en ce que chaque ailette (A) présente un léger grossissement (10) à l'endroit de son point de départ sur le corps central susdit, et en ce que chaque espace précité (11), formé entre les paires de nervures (8, 9) de deux ailettes voisines (A), présente cinq points d'ancrage, dont quatre sont formés par les deux nervures extérieures (8) et les deux nervures centrales (9) et un cinquième par la surface latérale de colonne laissée libre au fond de chaque espace (11) entre deux grossissements (10) voisins.

2. Système d'ancrage suivant la revendication 1, caractérisé en ce que des paumelles (4) correspondantes, formées de deux pièces (B, C) coopérant entre elles et présentant chacune, à une extrémité, une denture, peuvent être emboîtées entre deux ailettes voisines (A) d'une colonne (1, 1'), tandis qu'à l'extrémité opposée ces pièces (B, C) présentent chacune une partie creuse courbe, ces parties creuses courbes coïncidant entre elles de manière à permettre l'introduction d'une tige correspondante, les dentures susdites coopérant avec les nervures des ailettes voisines (A) avec une pression qui peut être assurée par une vis ou un dispositif similaire.

3. Système d'ancrage suivant l'une ou l'autre des revendications 1 et 2, caractérisé en ce que des noyaux de parachèvement (5), d'aspect extérieur quelconque, comportent plusieurs plans à partir desquels font saillie des profils saillants (6), capables de s'emboîter entre les ailettes (A) et les nervures (8, 9) des colonnes (1, 1').

4. Système d'ancrage, suivant l'une quelconque des revendications 1 à 3, caractérisé en ce que les colonnes (1') présentant un corps de colonne à section transversale en forme de ligne ouverte comportent un élément de recouvrement supplémentaire (7), formé par une pièce qui ferme la colonne en étant encastrée entre les deux extrémités du corps de colonne au moyen de nervures et de parties creuses correspondantes (H, P).

## Patentansprüche

1. Verankerungssystem für Paneele oder Trennungswände (2, 3), bestehend aus einer oder mehreren Säulen (1, 1'), aus Metallprofilen oder anderen Profilen, und Flanschen (A), die von jeder dieser Säulen (1, 1') gestützt werden und sich radial auswärts ausdehnen, wobei jeder dieser Flanschen auf jeder Seitenfläche Sicken (8, 9) aufweisen, die zusammen einen stumpfen Winkel bilden, von welchen die einen (9) zentrisch und die anderen (8) auswärts angebracht sind, wobei die gegenüberliegenden Sicken zweier benachbarter Flanschen (A) miteinander einen Raum (11) bilden, der nach aussen breiter und zur entsprechenden Säule (1,1') hin schmaler ist, womit es diese Anordnung zulässt, Paneele oder Wände (2, 3) zwischen zwei benachbarten Flanschen zu montieren bzw. einzusetzen, dadurch gekennzeichnet, dass jede Säule (1, l' ) einen zentralen Formkörper aufweist mit einem beflanschten Teil (A) und einem Querschnitt in Polygonform oder offener Linie, dass jeder Flansch (A) eine leichte Verdickung (10) im Bereich seines Ansatzes an obengenanntem Zentralkörper aufweist, und dass jeder obengenannte Raum (11), der zwischen den Sickenpaaren (8, 9) von zwei benachbarten Flanschen (A) gebildet wird, fünf Verankerungspunkte aufweist, von denen vier von den zwei aussenliegenden Sicken (8) und den zwei zentralen Sicken (9) gebildet werden und der fünfte von der seitlichen Fläche der Säule, die in der Tiefe jedes Raumes (11) zwischen zwei benachbarten Verdickungen (10) freibleibt.

2. Verankerungssystem laut Anspruch 1, gekennzeichnet dadurch, dass die entsprechenden Scharniere (4), die durch die beiden Teile (A, B), die im Eingriff sind, gebildet werden, und vonwelchen jedes an einem Ende eine Verzahnungaufweist, zwischen zwei benachbarten Flanschen (A) einer Säule (1, 1') eingeklemmt werden können, während das entgegengesetzte Ende dieser Teile (A, B) je eine gebogene Hohlflüche aufweist, welche gebogenen Hohlflächen miteinander zusammenpassen derart, dass ein entsprechender Stift eingesteckt werden kann, wobei die obengenannten Verzahnungen mit den Sicken der benachbarten Flanschen (A) zusammenarbeiten mit einem Druck, der durch eine Schraube oder eine ähnliche Vorrichtung erzeugt werden kann.

3. Verankerungssystem laut einem der vorgehenden Ansprüche 1 odcr 2, dadurch gekennzeichnet, dass die Kerne des Wandschirms (5), die irgendeine äussere Beschaffung haben können, mehrere Flächen aufweisen, aus welchen die vorstehenden Profile (6) hervorstehen, die zwischen den Flanschen (A) und den Sicken (8, 9) der Säulen (1,1') eingesetzt werden können.

4. Verankerungssystem laut irgendeinem der vorstehenden Ansprüche 1 bis 3, dadurch gekennzeichnet, dass die Säulen (1') einen Säulenkörper mit Querschnitt in offener Linie aufweisen mit einem zusätzlichen Abdeckelement (7), das durch ein Teil gebildet ist, welches die Säule abschliesst, da es zwischen den beiden Enden des Säulenkörpers mittels Sicken und den entsprechenden Hohlflächen (H, P) eingesetzt ist.

## Claims

1. System of anchorage for panels or partitions (2, 3) comprising one or several columns (1, 1') in metallic sections or other and fins (A) supported by each of said columns (1, 1') and extending radially outwards each of these fins bearing on each side, on each of their lateral planes, ribs (8, 9) forming between them an obtuse angle and where some (9) are central and others (8) exterior, the opposing ribs of two neighbouring fins (A) forming between them a space (11) wider towards the exterior and narrower towards the corresponding column (1, 1'), this arrangement allowing the fitting or joining of panels or partitions (2, 3) between two neighbouring fins (A), characterised in that each column (1, 1') presents a central body fashioned in one piece with its fins (A) and having a cross section in the form of a polygon or open line in which each fin (A) presents a slight enlargement (10) on the right side of its point of departure on the above mentioned central body, in which aforesaid space (11), formed between the pairs of ribs (8, 9) of two neighbouring fins (A) presents five points of anchorage, four of which are formed by the two exterior ribs (8) and the two central ribs (9) and a fifth by the lateral surface of the column left free at the end of each space (11) between two neighbouring enlargements (10).

2. System of anchorage as claimed in claim 1,. characterised in that the corresponding hinges (4) formed by two parts (B, C) cooperating between them and each presenting a tooth at one extremity, may be fitted between two neighbouring fins (A) of a column (1, 1'), while at the opposite extremity these pieces (B, C) each present a curved hollow part, these curved hollow parts coinciding between them in such a way as to permit the introduction of a corresponding rod, the aforesaid teeth cooperating with the ribs of the neighbouring fins (A) with a pressure which may be ensured by a vise or similar device.

3. System of anchorage as claimed in claims 1 and 2, characterised in that the finishing cores (5), of any external appearance, comprise many planes from which there project projecting sections (6), capable of fitting between the fins (A) and the ribs (8, 9) of the columns (1, 1 ').

4. System of anchorage as claimed in claims 1 to 3, characterised in that the columns (1') present a body of column with a cross section in the form of an open line comprising an element of supplementary covering (7), formed by a piece closing the column, being embedded therein between the two extremities of the body of the column in the middle of the ribs and corresponding hollow parts (H, P).
